# EUROPÄISCHE PATENTSCHRIFT

(11) **EP 3 922 316 B1**
(45) Veröffentlichungstag und Bekanntmachung des Hinweises auf die Patenterteilung: **10.05.2023**
(21) Anmeldenummer: 20178919.5
(22) Anmeldetag: 09.06.2020
(51) Int. Cl.: A62B 1/06, B65D 81/20

(54) **RETTUNGSVORRICHTUNG**
RESCUE DEVICE
DISPOSITIF DE SAUVETAGE

(43) Veröffentlichungstag der Anmeldung: 15.12.2021
(73) Patentinhaber: Skylotec GmbH, 56566 Neuwied (DE)
(72) Erfinder: Rinklake, Kai, 56566 Neuwied (DE)
(74) Vertreter: Michalski Hüttermann & Partner Patentanwälte mbB

(56) Entgegenhaltungen:
- DE-A1-102008 046 456
- DE-U1-202004 016 628
- DE-U1-202018 000 648

## Beschreibung

### Technisches Gebiet

Die Erfindung betrifft eine Rettungsvorrichtung zum langfristig sicheren Retten einer Person von einer Windkraftanlage. Weiterhin betrifft die Erfindung eine Anordnung umfassend eine Windkraftanlage und die obige Rettungsvorrichtung.

### Hintergrund der Erfindung

Moderne Windenergieanlagen beinhalten Fahrstühle, mittels derer Monteure und Servicetechniker in die Gondel der Windenergieanlage gelangen können, um dann innerhalb der Gondel ohne Risiko eines Absturzes ohne Gurt arbeiten zu können. Im Falle eines Unfalls, beispielsweise aufgrund eines Herzinfarktes, eines Schwächeanfalls, einer Stoß- oder Schnittverletzung oder dergleichen, kann der verunfallte Monteur oder Servicetechniker nicht selten nicht mehr selbständig in den Fahrstuhl gelangen, da aufgrund beengter Platzverhältnisse in der Gondel der Zugang zum Fahrstuhl oftmals eng und verwinkelt ist. Analoges gilt bei einem Brand in der Gondel oder an einem Turm der Gondel. In beiden Fällen ist eine schnelle Evakuierung des verunfallten Monteurs oder Servicetechnikers aus der Gondel notwendig.

Zur Evakuierung werden in der Gondel Rettungseinrichtungen zum Retten- und Evakuieren von Personen in ausreichender Anzahl und zum schnellen Zugriff vorgehalten. Die Rettungseinrichtungen müssen in regelmäßigen Zeitabständen gewartet bzw. auf ihre Funktionalität und Einsatzfähigkeit hin überprüft werden. Beispielsweise ist es notwendig, Rettungsgeräte, auch ungenutzte, die für Notfälle vorgehalten werden, mindestens einmal jährlich zu prüfen, damit diese im Notfall in technisch einwandfreiem Zustand sind und nicht durch beispielweise Korrosion untauglich sind. Gleichzeitig unterliegen bestimmte Komponenten der Rettungseinrichtungen einer Alterung und müssen in regelmäßigen Zeitabständen, beispielsweise alle 10 Jahre ausgetauscht werden. Dies ist mit zusätzlichem Aufwand und Kosten verbunden.

Es besteht also Bedarf, die Einsatzfähigkeit der Rettungseinrichtung in einer Windkraftanlage langfristig zu gewährleisten, um die Zeitabstände zur Prüfung zu vergrößern.

Das Dokument DE 10 2008 046 456 A1 beschreibt eine Höhensicherungsgerät-Aufbewahrungseinrichtung, ein Verfahren zum Verpacken eines Höhensicherungsgeräts für eine gegen Umwelteinflüsse geschützte Aufbewahrung sowie die Verwendung eines mittels einer Verschlussvorrichtung mit einem Deckel dichtend verschließbaren Fasses. Die Höhensicherungsgerät-Aufbewahrungseinrichtung, die eine sichere und leicht zugängliche Aufbewahrung ermöglicht, umfasst einen Aufnahmekörper, ein in dem Aufnahmekörper aufgenommenes Höhensicherungsgeräte und eine öffnungsfähige Verschlussvorrichtung, wobei der Aufnahmekörper eine Öffnung zur Entnahme des Höhensicherungsgeräts aufweist, wobei die Öffnung mittels der Verschlussvorrichtung dichtend verschließbar ist und wobei die Verschlussvorrichtung einen mit dem Aufnahmekörper in Eingriff bringbaren Deckel umfasst.

Das Dokument DE 20 2004 016628 U1 betrifft eine Verpackung einer Sicherheits- und Rettungsausrüstung, die als Vakuumverpackung ausgebildet ist.

Das Dokument DE 20 2018 000648 U1 beschreibt eine Aufbewahrungseinrichtung für Rettungsmittel und/oder Höhensicherungsgeräte und/oder persönliche Schutzausrüstungen gegen Absturz, welche mit einem Low Power Wide Area Sensor (LPWA Sensor) ausgestattet ist, der zur Ermittlung, Signalisierung und/oder Übertragung der geographischen, physikalischen, thermischen und/oder chemischen Eigenschaften der Aufbewahrungseinrichtung in einem Low Power Wide Area Netzwerk eingebunden werden kann.

### Beschreibung der Erfindung

Ausgehend von dieser Situation ist es eine Aufgabe der vorliegenden Erfindung, Mittel zur Verfügung zu stellen, die die Einsatzfähigkeit der Rettungseinrichtungen in der Windkraftanlage verlängern.

Die Lösung der Aufgabe erfolgt durch die Merkmale des unabhängigen Anspruchs. Vorteilhafte Ausgestaltungen sind in den Unteransprüchen angegeben.

Demnach wird die Aufgabe durch eine Rettungsvorrichtung zum langfristig sicheren Retten einer Person von einer Windkraftanlage gelöst, umfassend einen öffenbaren, gasdicht verschlossenen Behälter und eine Rettungseinrichtung eingerichtet zum Retten der Person von der Windkraftanlage, wobei die Rettungseinrichtung innerhalb des Behälters gelagert ist und der Behälter mit einem Schutzgas gefüllt ist, durch welches die Rettungseinrichtung langfristig zum Retten der Person geeignet bleibt.

Ein wesentlicher Punkt der Erfindung liegt darin, dass die Rettungseinrichtung in dem gasdicht verschlossenen Behälter gelagert ist und der Behälter mit dem Schutzgas gefüllt ist. In anderen Worten wird die Rettungseinrichtung unter einer Schutzgasatmosphäre gelagert, die durch den gasdichten Behälter zur Verfügung gestellt wird. Mittels der derart ,konservierten' Rettungseinrichtung kann sich die Person, beispielsweise wenn auf einer Gondel der Windkraftanlage ein Feuer ausgebrochen ist, selbständig von der Windkraftanlage retten, beispielsweise abseilen.

Unter einem Schutzgas wird vorliegend ein Gas oder Gasgemisch verstanden, welches im Vergleich zu Luft eine andere Zusammensetzung aufweist und besonders bevorzugt im Vergleich zu Luft einen verringerten Sauerstoffanteil aufweist. Besonders bevorzugt handelt es sich beim Schutzgas um ein Inertgas oder um ein Inertgasgemisch, also ein Gas oder Gasgemisch, welches sehr reaktionsträge ist.

Unter einem gasdicht verschlossenen Behälter wird vorliegend bevorzugt ein Behälter verstanden, der derart ausgestaltet ist, dass eine Leckagerate vorzugsweise ≤ 10⁻⁷ mbar l/s ist. Die Leckagerate ist grundsätzlich abhängig vom verwendeten Schutzgas, einer Druckdifferenz und der Temperatur und ist ein Maß für aus dem Behälter austretende Volumen- oder Masse-Einheiten des Schutzgases. Eine Leckagerate von 10⁻⁷ mbar l/s bedeutet, dass bei einem Druckunterschied zwischen einem Raum innerhalb des Behälters und einem Raum außerhalb des Behälters von 1 bar ein Verlust des Schutzgases aus dem Behälter von in etwa 1 cm³ über 100 Tage eintritt. Weiter bevorzugt beträgt die Leckagerate ≤ 10⁻⁹ mbar l/s. Die Leckagerate kann beispielsweis anhand einer Dichtheitsprüfung gemäß DIN EN 1779 ermittelt werden.

Es hat sich gezeigt, dass das Schutzgas in dem gasdichten Behälter die Einsatzfähigkeit der Rettungseinrichtung verlängert. Unter Einsatzfähigkeit wird vorliegend bevorzugt das Zeitintervall verstanden, innerhalb dessen die Rettungseinrichtung zum Retten der Person geeignet ist und die Zertifizierungs- und Sicherheitsanforderungen, insbesondere die internationale Norm für das sichere Arbeiten am Seil ISO 10333-1 bis 10333-3 und/oder die technische Regel für Betriebssicherheit TRBS 2121-3 eingehalten werden und/oder die Rettungseinrichtung die für die Rettungseinrichtung geltenden Normen erfüllt. Wenn die Rettungseinrichtung beispielsweise als manuelles Bremsgerät ausgestaltet ist, wird unter der Einsatzfähigkeit beispielsweise das Zeitintervall verstanden, innerhalb dessen das manuelle Bremsgerät die Norm EN 15151-2 erfüllt.

Die erfindungsgemäße Rettungsvorrichtung verlängert also auf einfache Weise die Einsatzfähigkeit der Rettungseinrichtung in der Windkraftanlage und gewährleistet somit eine langfristige Funktionalität der Rettungseinrichtung. Somit trägt die Rettungsvorrichtung zu einer höheren Sicherheit von Höhenarbeitern beim Arbeiten an der Windraftanlage bei.

Nach einer bevorzugten Weiterbildung ist eine Folie vorgesehen, in welchem die Rettungseinrichtung insbesondere gasdicht vorgesehen ist. Die Folie ist bevorzugt als Foliensack ausgestaltet und/oder die Rettungseinrichtung ist in der Folie eingeschweißt. Weiter bevorzugt ist die Folie mit Schutzgas befüllt. Insofern kann der Ausdruck, dass der Behälter mit dem Schutzgas gefüllt ist, ebenso umfassen, dass nur die Folie mit dem Schutzgas gefüllt ist. Ferner kann die Rettungseinrichtung in dem gasdicht verschlossenen Behälter gelagert sein, wobei die Rettungseinrichtung in dem Behälter zusätzlich in der gasdicht verschlossenen Folie eingeschweißt sein kann. Die Folie ist bevorzugt als homogenes Flächengebilde aus einem insbesondere dünnen Metall- oder Kunststoff gestaltet. Die Kunststofffolie kann 2 µm bis 0,5 mm Wandstärke aufweisen und/oder aus Polymer gestaltet sein. Anstelle einer Folie kann ein Schaum vorgesehen sein.

Eine Rettungseinrichtung kann als Gurt, Helm, Verbindungsmittel, Halteseil, Abseilgerät, Rettungsgerät, insbesondere Rettungsgeräte mit Hubfunktion, Höhensicherungsgerät, Auffanggerät, Seil, Rettungsmittel, Bandfalldämpfer, Seilbremse, Netz, Karabiner, Anschlageinrichtung und/oder Sicherungsgerät ausgestaltet. Selbstredend können mehrere Rettungseinrichtungen in dem Behälter vorgesehen sein.

Bevorzugt entspricht die Rettungseinrichtung den geltenden Normen. Weiter bevorzugt wird unter Gurt ein Teil einer persönlichen Schutzausrüstung (insbesondere PSA Kategorie III) des Höhenarbeiters, der bei absturzgefährdeten Tätigkeiten am Körper getragen wird und über das Verbindungsmittel eine Verbindung zwischen dem Höhenarbeiter und einem Haltepunkt herstellt. Beim Anseilen kann der Haltepunkt beispielsweise das Seil darstellen. Die Verbindungsmittel können über das Verbinden hinaus weitere Funktionen wahrnehmen und beispielsweise einen integrierten Bandfalldämpfer umfassen.

Bevorzugt wird unter Abseilgerät ein mechanisches Gerät zum Bremsen eines durchlaufenden Seils verstanden. Abseilgerät finden Anwendung beim Abseilen und verfügen oftmals über eine automatische Brems- oder Blockierfunktion. Abseilgeräte, die ebenfalls zum Sichern geeignet sind und die Norm DIN EN 15151 erfüllen, werden in der Regel als Sicherungsgeräte bezeichnet.

Bevorzugt wird unter Rettungsgerät ein Abseilgerät verstanden, das über eine definierte maximale Abseilgeschwindigkeit verfügt und weiter bevorzugt mit fest verbautem Seil in verschiedenen Längen angeboten wird. Rettungsgeräte nach EN 12841 Typ C sind für die Arbeit am Seil sowie für die Rettung vorgesehen, Rettungsgeräte nach EN 341 sind als Evakuierung und Rettungsgerät zugelassen. Mit Rettungsgeräten, die über eine Hubfunktion verfügen, lassen sich verunfallte Person anheben, um sie aus der Sicherung zu befreien und anschließend abzuseilen. Weiter bevorzugt ist das Rettungsgerät geeignet für eine begleitete Personenrettung.

Das Höhensicherungsgerät ist bevorzugt Teil eines Auffangsystems, das erlaubt, sich während der Höhenarbeit innerhalb eines Aktionsradius frei bewegen zu können, und das im Falle eines Absturzes die auf den Körper wirkende Kräfte durch Brems- und Dämpfersysteme vermindert.

Auffanggeräte ermöglichen das Verstellen einer Seillänge derart, dass auch bei wechselnden Arbeitspositionen im Falle eines Absturzes ein Fallweg kurzgehalten wird.

Rettungsmittel dienen dem Transport einer verunfallten Person und/oder Material. Bevorzugt ermöglicht das Rettungsmittel die Rettung der Person aus einer Gefahrenlage.

Zwecks Verlängerung der Einsatzfähigkeit der Rettungseinrichtung ist vorgesehen, dass die Rettungseinrichtung ein Spinnöl-freies Seil umfasst. Beim Herstellen von Seilen werden im Spinnprozess zur besseren Verarbeitbarkeit von Fasern zu Seilen Spinnöle verwendet. Rückstände der Spinnöle an den Seilen können allerdings einen negativen Effekt auf die Einsatzfähigkeit der Rettungseinrichtung zeigen, da sich die Spinnöle durch Oxidationsprozesse abbauen. Durch Verwendung von gewaschenen Seilen, bei denen die Rückstände des Spinnöls durch Waschen vermindert worden sind und/oder durch Verwenden von Spinnöl-freien Seilen, kann die Einsatzfähigkeit der Rettungseinrichtung verlängert werden.

Grundsätzlich können unterschiedliche Gase und/oder Gasgemische als Schutzgas verwendet werden. Eine bevorzugte Weiterbildung der Erfindung sieht allerdings vor, dass das Schutzgas ausgewählt ist aus der Gruppe umfassend Stickstoff (N₂), Argon (Ar), Kohlenstoffdioxid (CO₂), Distickstoffmonoxid (N₂O), Schwefelhexafluorid (SF₆) und/oder Mischungen davon. Wie bereits erwähnt ist die Leckagerate des Behälters und/oder der Folie grundsätzlich vom Schutzgas abhängig. Im Gegensatz zu sehr kleinmolekularen Schutzgasen wie beispielsweise Helium und Wasserstoff, welche durch kleinste Leckagen in dem Behälter und/oder der Folie hindurchdiffundieren können, haben die genannten Schutzgase den Vorteil, dass die Ausgestaltung des Behälters und/oder der Folie, um gasdicht geschlossen zu sein, geringer sind als für kleinmolekulare Schutzgase. Bevorzugt ist das Schutzgas ausgewählt aus der Gruppe umfassend Stickstoff (N₂), Argon (Ar), Schwefelhexafluorid (SF₆) und/oder Mischungen davon. Diese Gase zeichnen sich weiterhin durch eine einfache Handhabung aus, sind nicht brandfördernd und nicht sauer, sprich sie bilden in Wasser keine Säure.

Hinsichtlich der Verlängerung der Einsatzfähigkeit der Rettungseinrichtung und in Zusammenhang mit dem Schutzgas ist vorgesehen, dass das Schutzgas eine Spurenfeuchte von weniger als 2000 ppm v/v H₂O aufweist. In anderen Worten handelt es sich beim Schutzgas um ein sehr trockenes Gas. Es hat sich gezeigt, dass insbesondere durch Vermeidung von Feuchtigkeit die Einsatzfähigkeit der Rettungseinrichtung stark verlängert werden kann.

In diesem Zusammenhang ist weiterhin vorgesehen, dass die Rettungsvorrichtung ein innerhalb des Behälters vorgesehenes Trocknungsmittel umfasst. Unter Trocknungsmittel wird bevorzugt ein Mittel verstanden, das Feuchtigkeit aufnimmt, sprich hygroskopisch wirkt, und/oder welches in der Lage ist, korrosive Gase zu binden und so eine negative Wirkung auf die Rettungseinrichtung auszuschließen oder zumindest zu verhindern. Derart kann die Feuchtigkeit weiter reduziert werden. Bevorzugt umfasst das Trocknungsmittel getrocknetes Silikagel, Phosphorpentoxid, Aluminiumoxid, Calcium, Calciumhydrid, Calciumoxid, Calciumsulfat, Kaliumcarbonat, Kaliumhydroxid, Kupfersulfat und/oder Mischungen davon. Weiter bevorzugt ist vorgesehen, dass dem Trocknungsmittel ein Wasser-Indikator zugesetzt ist, der den Erschöpfungsgrad des Trocknungsmittel angezeigt. Beispielsweis verfärbt sich der ursprünglich farblose Wasser-Indikator bei Wasseraufnahme über grün, blaugrün nach blau. Somit kann auf einfache Weise überprüft werden, ob die zur Verlängerung der Einsatzfähigkeit der Rettungseinrichtung trockenen Bedingungen eingehalten sind.

Das Trocknungsmittel kann in dem Behälter und/oder in der Folie vorgesehen sein. Das Trocknungsmittel kann Kupferpartikel mit vergleichsweise großen Oberflächenstrukturen umfassen, die in einem Kunststoff-Verbund dauerhaft chemisch vernetzt sind. Ein derartiges Trocknungsmittel kann eine neutralisierte Atmosphäre erzeugen, die alle darin gelagerten Materialien vor Korrosion und Alterung schützt. Als Trocknungsmittel kann das unter dem Markennamen intercept verwendete Material verwendet werden. Das Trocknungsmittel umfasst einen sogenannten flüchtigen Korrosionshemmer, auch Volatile Corrosion Inhibitors genannt, welche Wirkstoffe transportieren, beispielsweise unter dem Markennamen EXCOR vertriebene Wirkstoffe, die den Korrosionsprozess praktisch zum Erliegen bringen.

Alternativ oder zusätzlich zu dem beschriebenen Wasser-Indikator ist gemäß einer weiteren bevorzugten Weiterbildung der Erfindung vorgesehen, dass die Rettungsvorrichtung einen oder mehrere an dem Behälter angeordnete Indikatoren eingerichtet zum Anzeigen einer Unversehrtheit, insbesondere eines Status, des Behälters, des Schutzgases, und/oder der Rettungseinrichtung umfasst. Der Indikator kann innerhalb des Behälters und/oder an dem Behälter insbesondere an einer Außenseite des Behälters angeordnet sein. Bevorzugt zeigt der Indikator die Unversehrtheit bzw. den Status des Behälters an, bevorzugterweise ob der Behälter geöffnet wurde, wie lange der Behälter gelagert wurde, und/oder wann die letzte Inspektion des Behälters erfolgt ist oder ob eine Inspektion notwendig ist. Weiter bevorzugt zeigt der Indikator den Status des Schutzgases an, bevorzugterweise ein Feuchtigkeitsgehalt und/oder ein Sauerstoffgehalt des Schutzgases. Weiter bevorzugt erlaubt dies zu ermitteln, ob der Behälter derart beschädigt wurde, dass der Behälter seine gasdichten Eigenschaften verloren hat. Weiter bevorzugt zeigt der Indikator den Status der Rettungseinrichtung an, bevorzugterweise, wie lange die Rettungseinrichtung in dem Behälter gelagert wurde, und/oder wann die letzte Inspektion der Rettungseinrichtung erfolgt ist. Bei dem Indikator handelt es sich bevorzugt um einen Indikator, der nicht auf eine externe Energieversorgung angewiesen ist, und/oder seine Energieversorgung autark sicherstellt. Ebenso kann der Indikator eine interne Energieversorgung aufweisen.

Gemäß einer weiteren bevorzugten Weiterbildung der Erfindung ist vorgesehen, dass der Behälter UV-undurchlässig, aus Kunststoff und/oder aus Aluminium gestaltet ist. Zwecks Verlängerung der Einsatzfähigkeit der Rettungseinrichtung wird bevorzugt die Rettungseinrichtung durch den Behälter vor UV-Strahlung geschützt. UV-Strahlung kann Abbauprozesse beschleunigen und beispielsweise Kunststoff spröde werden lassen. Indem die Rettungseinrichtung vor UV-Strahlung geschützt wird, kann ihre Einsatzfähigkeit verlängert werden. Der Behälter ist bevorzugt aus Kunststoff und/oder Aluminium ausgestaltet, wodurch auf einfache Weise ein Schutz der Rettungseinrichtung vor UV-Strahlung ermöglicht wird. Weiterhin haben diese Materialien den Vorteil, dass der Behälter leicht und robust ist.

Hinsichtlich des Behälters ist bevorzugt vorgesehen, dass der Behälter als Schutzkoffer, Box und/oder Kiste ausgestaltet ist. Weiter bevorzugt weist der Behälter ein Sichtfenster auf. Ein Sichtfenster ermöglicht, dass eine Sichtprüfung der Rettungseinrichtung innerhalb des Behälters auch bei geschlossenem Behälter durchgeführt werden kann. Weiterhin hat ein Sichtfenster bei Verwendung eines Indikators innerhalb des Behälters den Vorteil, dass der Status des Behälters, des Schutzgases, und/oder der Rettungseinrichtung auf einfache Weise ohne Öffnung des Behälters überprüft werden kann.

Zwecks guter Handhabung ist bevorzugt vorgesehen, dass der Behälter einen oder mehrere Griffe aufweist, die ein Tragen des Behälters ermöglichen. Besonders bevorzugt weist der Behälter eine quaderförmige Form auf. Bevorzuge Abmessungen sind 55 x 35 x 24,5 cm, jeweils +/- 10%. Solche Abmessungen sind in der Handhabung besonders geeignet und ermöglichen genügend Stauraum für die Lagerung der Rettungseinrichtung.

Weiter bevorzugt ist vorgesehen, dass der Behälter wiederverwendbar ist. Bevorzugt bedeutet wiederverwendbar, dass der Behälter nach erfolgtem Öffnen und Schließen weiterhin gasdicht ist. Insbesondere bedeutet wiederverwendbar, dass das Schutzgas innerhalb des Behälters nicht durch eine Einmalverpackung, die beim Öffnen des Behälters zerstört wird, zur Verfügung gestellt wird. Bevorzugt ist also nicht vorgesehen, dass eine Öffnung des Behälters und/oder der Behälter von außen mit Folie verschweißt ist.

In diesem Zusammenhang ist gemäß einer weiteren bevorzugten Weiterbildung der Erfindung vorgesehen, dass der Behälter zum gasdichten Verschließen eine Dichtung aufweist, welche umlaufend entlang einer Öffnung des Behälters verläuft. Die Dichtung stellt auf einfache Weise sicher, dass der Behälter gasdicht und bevorzugt wiederverwendbar ist. Bevorzugt umfasst der insbesondere quaderartig ausgeführte Behälter einen Boden, eine Mehrzahl Seitenwände, die von den Seitenwänden begrenzte Öffnung und einen Deckel zum Verschließen der Öffnung. Die Dichtung kann entweder an dem Deckel oder an den Seitenwänden angebracht sein. Entweder umfasst der Behälter bevorzugt entlang der von den Seitenwänden begrenzten Öffnung eine umlaufende Dichtnut mit einem darin eingelegten Dichtelement und der Deckel eine umlaufenden Dichtrippe. Alternativ umfasst der Deckel eine umlaufende Dichtnut mit einem darin eingelegten Dichtelement und entlang der von den Seitenwänden begrenzten Öffnung verläuft die umlaufende Dichtrippe. Dichtnut und Dichtrippe sind bevorzugt derart ausgestaltet, dass die Dichtrippe in einem Zustand, in dem die Öffnung von dem Deckel verschlossen ist, in die Dichtnut eingreift und an dem Dichtelement in abdichtender Form anliegt.

Um die Einsatzfähigkeit der Rettungseinrichtung weiter zu verlängern, ist gemäß einer bevorzugten Weiterbildung vorgesehen, dass die Rettungseinrichtung innerhalb des Behälters zusätzlich verpackt ist, beispielsweise innerhalb einer geschlossenen Kunststofffolie. Bevorzugt ist vorgesehen, dass die Rettungseinrichtung vakuumverpackt ist. Unter einer Vakuumverpackung wird bevorzugt eine im Wesentlichen gasdichte Verpackung der Rettungseinrichtung verstanden, die durch Verwendung von Unterdruck um die Rettungseinrichtung herum angebracht wird. Die Anforderungen an die Dichtheit der Vakuumverpackung entsprechen bevorzugt den Anforderungen an den Behälter. Allerdings ist es auch möglich, dass die Dichtheit der Vakuumverpackung geringer ist als die des Behälters. Die Vakuumverpackung hat nebst der Verlängerung der Einsatzfähigkeit der Rettungseinrichtung den Vorteil, dass das zur Lagerung der Rettungseinrichtung notwendige Volumen reduziert ist.

In Zusammenhang mit der Wiederverwendbarkeit und der Einsatzfähigkeit der Rettungseinrichtung ist bevorzugt vorgesehen, dass der gasdicht verschlossenen Behälter mit einem Verschlusssiegel versiegelt ist. Solange kein Unfall eintritt, der dazu führt, dass die Rettungseinrichtung in dem Behälter benutzt wird, wird der geschlossenen Behälter bevorzugt ausschließlich von einem autorisierten Prüfer geöffnet, der die Einsatzfähigkeit der Rettungseinrichtung überprüft und sicherstellt, dass entsprechende Normen erfüllt sind. Nach erfolgreicher Prüfung versiegelt der Prüfer den Behälter erneut mit einem Verschlusssiegel. Das Verschlusssiegel an dem Behälter lässt den Benutzer erkennen, dass eine Manipulation des Behälters nicht erwünscht ist.

Weitere technische Effekte und Vorteile des Behälters ergeben sich für den Fachmann aus der Beschreibung des nachfolgenden Verfahrens zur Verlängerung einer Einsatzfähigkeit einer Rettungseinrichtung, aus der Anordnung umfassend eine Windkraftanlage und eine Rettungsvorrichtung, sowie aus der Beschreibung zu den Ausführungsbeispielen und den Figuren.

Weiterhin betrifft die Erfindung ein Verfahren zur Verlängerung einer Einsatzfähigkeit einer Rettungseinrichtung zum Retten einer Person von einer Windkraftanlage umfassend die Schritte
- Bereitstellen eines gasdicht-verschließbaren Behälters und der Rettungseinrichtung,
- Anordnen der Rettungseinrichtung insbesondere innerhalb einer Folie innerhalb des Behälters,
- Vorzugsweise, hinzugeben eines Trocknungsmittels zum Fangen schädlicher Ausgasungen,
- Füllen des Behälters mit Schutzgas und insbesondere gasdichtes Verschweißen der Folie, und
- gasdichtes Verschließen des Behälters.

Kern des Verfahrens ist, dass die Rettungseinrichtung in einem gasdichten Behälter angeordnet wird, der anschließend mit Schutzgas gefüllt und gasdicht verschlossen wird. Derart stellt der Behälter eine Schutzgasatmosphäre zur Verfügung, unter derer die Rettungseinrichtung langfristig lagerbar ist ohne ihre Einsatzfähigkeit zu verlieren. Derart kann insbesondere das Zeitintervall, nachdem die Rettungseinrichtung die für die Rettungseinrichtung anwendbaren Normen nicht mehr erfüllt, verlängert werden.

Bevorzugt ist vorgesehen, dass das Füllen des Behälters mit Schutzgas und das gasdichte Verschließen des Behälters ein Spülen des Behälters mit Schutzgas und/oder ein einmaliges oder mehrmaliges Evakuieren mit anschließendem Spülen des Behälters mit Schutzgas umfasst. Bevorzugt umfasst der Behälter ein gasdicht verschließbares Ventil, beispielsweise ein entsperrbares Rückschlagventil oder ein Wegeventil, das erlaubt einen Fluss des Schutzgases aus dem Behälter zu sperren und/oder die Durchflussrichtung zu ändern.

Weiter bevorzugt umfasst das Verfahren einen oder mehrere der folgenden Schritte:
- Vakuumverpacken der Rettungseinrichtung,
- Anordnen eines oder mehrerer Indikatoren in dem oder an dem Behälter,
- Anordnen eines Trocknungsmittels in dem Behälter,
- Versiegeln des verschlossenen Behälters mit einem Verschlusssiegel,
- Anordnen des verschlossenen und optional versiegelten Behälters in einem Generatorhaus einer Windkraftanlage.

Weitere Vorteile und technische Effekte des Verfahrens ergeben sich für den Fachmann in analoger Weise aus der Beschreibung der Rettungsvorrichtung und der Anordnung umfassend die Windkraftanlage und die Rettungsvorrichtung.

Weiterhin betrifft die Erfindung eine Anordnung umfassend eine Windkraftanlage und die obige Rettungsvorrichtung, wobei die Windkraftanlage einen Turm und auf einer Spitze dessen ein Generatorhaus umfasst und die Rettungsvorrichtung an oder innerhalb des Generatorhauses angeordnet ist.

Bevorzugt ist das Generatorhaus, das auf der Spitze des Turms montiert ist, der Windrichtung nachführbar. Andere Bezeichnungen für das Generatorhaus ist Maschinenhaus oder Gondel. Windkraftanlagen erreichen problemlos Höhen von über 100 m, wobei zur Durchführung von Montage, Wartungs- und Reparaturarbeiten in der Regel statt Gerüste und Hubsteiger in oder an dem Turm vorgesehene Aufzüge und/oder Leitern verwendet werden, mittels derer Monteure und/oder Servicetechniker die Gondel erreichen.

Die Anordnung erlaubt die Arbeit auf Windraftanlagen sicherer zu gestalten, da die Rettungsvorrichtung und damit die Rettungseinrichtung direkt am Arbeitsort der Höhenarbeiter vorgehalten wird. Die Anordnung hat den Vorteil, dass die Zeitabstände nach denen die Rettungseinrichtung zum Retten von Personen gewartet bzw. auf ihre Funktionalität und Einsatzfähigkeit hin überprüft werden muss verlängert ist. Somit spart die Anordnung Aufwand und Kosten.

### Kurze Beschreibung der Zeichnungen

Nachfolgend wird die Erfindung unter Bezugnahme auf die anliegenden Zeichnungen anhand bevorzugter Ausführungsbeispiele näher erläutert.

Es zeigen
- Fig. 1: einen Behälter einer Rettungsvorrichtung gemäß einem bevorzugten Ausführungsbeispiel der Erfindung,
- Fig. 2: eine Rettungseinrichtung, die innerhalb des Behälters aus Figur 1 gelagert ist, und
- Fig. 3: eine Anordnung der Rettungsvorrichtung aus Figur 1 und einer Windkraftanlage, gemäß einem bevorzugten Ausführungsbeispiel der Erfindung.

### Detaillierte Beschreibung der Ausführungsbespiele

Figur 1 zeigt schematisch einen Behälter 10 einer Rettungsvorrichtung 12 zum langfristig sicheren Retten einer Person von einer Windkraftanlage 32 (in Figur 3 dargestellt), gemäß einem bevorzugten Ausführungsbeispiel der Erfindung. Vorliegend ist der Behälter 10 als Schutzkoffer ausgestaltet, wobei der Behälter 10 in geschlossenem Zustand abgebildet ist. Der Behälter 10 ist gasdicht ausgestaltet, wobei sich innerhalb des Behälters 10 eine Rettungseinrichtung 14 (in Figur 2 dargestellt) und ein Schutzgas, vorliegend Stickstoff befindet. Beim Stickstoff handelt es sich um Stickstoff 2.8, sprich um Stickstoff der eine Reinheit von ≥ 99,8 % aufweist. Weiterhin weist der Stichstoff eine Spurenfeuchte von ≤ 40 ppm v/v. Die Rettungseinrichtung 14 ist in einer Folie 44 (in Figur 2 dargestellt) gasdicht eingeschweißt.

Am Behälter 10 ist ein Indikator 16a zum Anzeigen eines Status des Behälters 10 und eines Status der Rettungseinrichtung 14 angebracht. Vorliegend zeigt der Indikator 16a an, wie lange der Behälter 10 gelagert wurde, wann die letzte Inspektion des Behälters 10 erfolgt ist und wann die letzte Funktionsprüfung der Rettungseinrichtung 14 erfolgt ist.

Der Behälter 10 weist einen Handgriff 18 auf, mit dem der Behälter 10 einfach getragen werden kann. Weiterhin sind Verschlüsse 20 mit einem Verschlusssiegel 22 versiegelt. Der Behälter 10 ist vorliegend aus Aluminium ausgestaltet, wodurch der Behälter 10 UV-undurchlässig ist. Die Abmessungen des Behälters 10 betragen im vorliegenden bevorzugten Ausführungsbeispiel 55 x 35 x 24,5 cm.

Figur 2 zeigt schematisch den Inhalt des Behälters 10, sprich die Rettungseinrichtung 14, die in dem Behälter 10 gelagert ist, wobei die Rettungseinrichtung 14 in die Folie 44 eingeschweißt ist. Weiterhin zeigt Figur 2, dass sich in dem Behälter 10 ein weiterer Indikator 16b zum Anzeigen des Status des Schutzgases angeordnet ist. Vorliegend handelt es sich um einen Wasser-Indikator 16b, der den Erschöpfungsgrad eines ebenfalls in dem Behälter angeordneten Trocknungsmittels 24 angezeigt. Das Trocknungsmittel 24 sorgt dafür, dass das Schutzgas langfristig seine geringe Feuchtigkeit behält. Weiterhin erlaub der Indikator 16b auf indirekter Weise zu erkennen, ob der Behälter 10 derart beschädigt ist, dass der Behälter 10 seine gasdichten Eigenschaften verloren hat. Die Folie 44 kann ebenso mit einem Trocknungsmittel 24 und einem Indikator 16c versehen sein.

Die Rettungseinrichtung 14 ist vorliegend als Rettungsgerät 14, welches die Normen DIN EN 1496-A:2017 und DIN EN 341-1A:2011 erfüllt ausgestaltet. Das Rettungsgerät 14 ist eingerichtet zum Retten von Personen, wobei das Rettungsgerät 14 eine Hufunktion aufweist. Das Rettungsgerät 14 weist ein Seil 26 auf, wobei vorliegend ein gewaschenes Seil 26 vorliegt, das frei von Spinnöl ist. Ein Drehrad 28 ermöglicht eine über einen Karabiner 30 mit dem Seil 26 verbundene Person anzuheben.

Figur 3 zeigt schematisch eine Anordnung umfassend eine Windkraftanlage 32 und die Rettungsvorrichtung 21 aus Figur 1. Die Windkraftanlage 32 weist einen Turm 34 auf, auf dessen Spitze eine Gondel 36 angeordnet ist. Innerhalb der Gondel 36 befindet sich ein Generator 38 der Windkraftanlage 32, der über ein Getriebe 40 mit einer Nabe 42 verbunden ist. Die Rettungsvorrichtung 12 ist direkt an einer Außenwand des Generators 38 angebracht und ist somit innerhalb der Gondel 36 angeordnet. Beispielsweise bei einem Brand der Windkraftanlage 32 kann eine in der Gondel 36 befindliche Person den Behälter 10 öffnen, die Rettungseinrichtung 14 entnehmen und sich mittels der Rettungseinrichtung 14 von der Gondel 36 hin zum Boden abseilen.

**Bezugszeichenliste**

| | |
|---|---|
| Behälter | 10 |
| Rettungsvorrichtung | 12 |
| Rettungseinrichtung, Rettungsgerät | 14 |
| Indikator | 16 |
| Handgriff | 18 |
| Verschluss | 20 |
| Verschlusssiegel | 22 |
| Trocknungsmittel | 24 |
| Seil | 26 |
| Drehrad | 28 |
| Karabiner | 30 |
| Windkraftanlage | 32 |
| Turm | 34 |
| Gondel | 36 |
| Generator | 38 |
| Getriebe | 40 |
| Nabe | 42 |
| Folie | 44 |

## Patentansprüche

1. Rettungsvorrichtung (12) zum langfristig sicheren Retten einer Person von einer Windkraftanlage (32), umfassend
einen öffenbaren, gasdicht verschlossenen Behälter (10), und
eine Rettungseinrichtung (14) eingerichtet zum Retten der Person von der Windkraftanlage (32), wobei
die Rettungseinrichtung (14) innerhalb des Behälters (10) gelagert ist,
der Behälter (10) mit einem Schutzgas gefüllt ist, durch welches die Rettungseinrichtung (14) langfristig zum Retten der Person geeignet bleibt, **dadurch gekennzeichnet, dass**
die Rettungseinrichtung (14) ein Spinnöl-freies Seil (26) umfasst, in dem Behälter (10) ein einen flüchtigen Korrosionshemmer umfassendes Trocknungsmittel (24) vorgesehen ist, und das Schutzgas eine Spurenfeuchte von weniger als 2000 ppm v/v H₂O aufweist.

2. Rettungsvorrichtung (12) nach dem vorhergehenden Anspruch, mit einer Folie (44), in welcher die Rettungseinrichtung (14) insbesondere gasdicht vorgesehen ist.

3. Rettungsvorrichtung (12) nach einem der vorhergehenden Ansprüche, wobei die Rettungseinrichtung (14) als Gurt, Halteseil, Abseilgerät, Rettungsgerät (14), Höhensicherungsgerät, Auffanggerät, Seil, Bandfalldämpfer, Seilbremse oder Netz ausgestaltet ist.

4. Rettungsvorrichtung (12) nach einem der vorhergehenden Ansprüche, wobei das Schutzgas ausgewählt ist aus der Gruppe umfassend Stickstoff, N₂, Argon, Ar, Kohlenstoffdioxid, CO₂, Distickstoffmonoxid, N₂O, Schwefelhexafluorid, SF₆ und/oder Mischungen davon.

5. Rettungsvorrichtung (12) nach einem der vorhergehenden Ansprüche, umfassend einen oder mehrere an dem Behälter (10) angeordnete Indikatoren (16) eingerichtet zum Anzeigen einer Unversehrtheit des Behälters (10), des Schutzgases, und/oder der Rettungseinrichtung (14).

6. Rettungsvorrichtung (12) nach einem der vorhergehenden Ansprüche, wobei der Behälter (10) UV-undurchlässig, aus Kunststoff und/oder aus Aluminium gestaltet ist.

7. Rettungsvorrichtung (12) nach einem der vorhergehenden Ansprüche, wobei der Behälter (10) als Schutzkoffer, Box und/oder Kiste ausgestaltet ist.

8. Rettungsvorrichtung (12) nach einem der vorhergehenden Ansprüche, wobei der Behälter (10) einen Boden, eine Mehrzahl Seitenwände, eine von den Seitenwänden begrenzte Öffnung und einen Deckel zum Verschließen der Öffnung umfasst.

9. Rettungsvorrichtung (12) nach einem der vorhergehenden Ansprüche, wobei der Behälter (10) zum gasdichten Verschließen eine Dichtung aufweist, welche umlaufend entlang einer Öffnung des Behälters (10) verläuft.

10. Anordnung umfassend eine Windkraftanlage (32) und eine Rettungsvorrichtung (12) nach einem der vorhergehenden Ansprüche, wobei die Windkraftanlage (32) einen Turm (34) und ein auf einer Spitze dessen angeordnetes Generatorhaus (36) umfasst und die Rettungsvorrichtung (12) an dem Generatorhaus (36) oder innerhalb des Generatorhauses (36) angeordnet ist.

11. Verfahren zum Verlängern einer Einsatzfähigkeit einer Rettungseinrichtung (14) zum Retten einer Person von einer Windkraftanlage (32) umfassend die Schritte:
Bereitstellen eines gasdicht-verschließbaren Behälters (10) und der Rettungseinrichtung (14), wobei die Rettungseinrichtung (14) ein Spinnöl-freies Seil (26) umfasst,
Anordnen der Rettungseinrichtung (14) innerhalb des Behälters (10),
Vorsehen eines einen flüchtigen Korrosionshemmer umfassendes Trocknungsmittel (24) in dem Behälter (10),
Füllen des Behälters (10) mit einem Schutzgas, wobei das Schutzgas eine Spurenfeuchte von weniger als 2000 ppm v/v H₂O aufweist und
gasdichtes Verschließen des Behälters (10).

12. Verfahren nach dem vorhergehenden Anspruch, mit den Schritten:
Anordnen der Rettungseinrichtung (14) innerhalb einer Folie (44), und
Gasdichtes verschweißen der Folie (44), und/oder
Hinzugeben eines Trocknungsmittels (24) in den Behälter (10) und/oder in die Folie (44) zum Fangen schädlicher Ausgasungen.

## Claims

1. Rescue device (12) for long-term safe rescue of a person from a wind power plant (32), comprising:
an openable, gas-tight sealed container (10); and
a rescue device (14) adapted to rescue the person from the wind power plant (32), wherein
the rescue device (14) is mounted within the container (10),
the container (10) is filled with a protective gas by which the rescue device (14) remains ready for use for rescuing the person in the long term,
**characterized in that**
the rescue device (14) comprises a spinning oil-free rope (26), a desiccant (24) comprising a volatile corrosion inhibitor is provided in the container (10), and the protective gas has a trace moisture content of less than 2000 ppm v/v H₂O.

2. Rescue device (12) according to the preceding claim, comprising a foil (44) in which the rescue device (14) is provided, in particular in a gas-tight manner.

3. Rescue device (12) according to any one of the preceding claims, wherein the rescue device (14) is designed as a belt, tether, descender, rescue equipment (14), self-retracting lifeline, fall arrester, rope, lanyard energy absorber, rope brake or net.

4. Rescue device (12) according to any one of the preceding claims, wherein the protective gas is selected from the group comprising nitrogen, N₂, argon, Ar, carbon dioxide, CO₂, dinitrogen monoxide, N₂O, sulfur hexafluoride, SF₆ and/or mixtures thereof.

5. Rescue device (12) according to any one of the preceding claims, comprising one or more indicators (16) arranged at the container (10) and adapted to indicate an integrity of the container (10), the protective gas, and/or the rescue device (14).

6. Rescue device (12) according to any one of the preceding claims, wherein the container (10) is UV-impermeable, made of plastic and/or made of aluminum.

7. Rescue device (12) according to any one of the preceding claims, wherein the container (10) is designed as a protective case, box and/or case.

8. Rescue device (12) according to any one of the preceding claims, wherein the container (10) comprises a bottom, a plurality of side walls, an opening bounded by the side walls, and a lid for closing the opening.

9. Rescue device (12) according to any one of the preceding claims, wherein the container (10) comprises a seal extending circumferentially along an opening of the container (10) for gas-tight closure.

10. Assembly comprising a wind power plant (32) and a rescue device (12) according to any one of the preceding claims, wherein the wind power plant (32) comprises a tower (34) and a generator house (36) disposed on a top thereof, and wherein the rescue device (12) is disposed at the generator house (36) or within the generator house (36).

11. Method of extending an operational capability of a rescue device (14) for rescuing a person from a wind tower plant (32), comprising the steps of:
providing a gas-tight sealable container (10) and the rescue device (14), wherein the rescue device (14) comprises a spinning oil-free rope (26);
disposing the rescue device (14) within the container (10);
providing a desiccant (24) comprising a volatile corrosion inhibitor within the container (10);
filling the container (10) with a protective gas, wherein the protective gas has a trace moisture content of less than 2000 ppm v/v H₂O; and
sealing the container (10) in a gas-tight manner.

12. Method according to the preceding claim, comprising the steps of:
placing the rescue device (14) inside a foil (44); and
sealing the foil (44) in a gas-tight manner; and/or
adding a desiccant (24) into the container (10) and/or into the foil (44) for trapping harmful gas emissions.

## Revendications

1. Dispositif de sauvetage (12) pour le sauvetage en toute sécurité et à long terme d'une personne d'une éolienne (32) comprenant
un conteneur (10) hermétique par rapport aux gaz pouvant être ouvert, et
un équipement de sauvetage (14) conçu pour le sauvetage de la personne de l'éolienne (32), dans lequel
l'équipement de sauvetage (14) est logé à l'intérieur du conteneur (10),
le conteneur (10) est rempli avec un gaz de protection par lequel l'équipement de sauvetage (14) reste approprié pour le sauvetage de la personne à long terme, **caractérisé en ce que**
l'équipement de sauvetage (14) comprend une corde (26) exempte d'huile de filage, un produit de séchage (24) comprenant un inhibiteur de corrosion volatil est prévu dans le conteneur (10) et le gaz de protection présente des traces d'humidité inférieures à 2000 ppm de H₂O en volume/volume.

2. Dispositif de sauvetage (12) selon la revendication précédente, pourvu d'un film (44) dans lequel l'équipement de sauvetage (44) est prévu être étanche aux gaz en particulier.

3. Dispositif de sauvetage (12) selon l'une des revendications précédentes, dans lequel l'équipement de sauvetage (14) est conçu sous forme de ceinture, d'un câble de maintien, d'un descendeur, d'un appareil de sauvetage (14), d'un appareil antichute à rappel automatique, d'un dispositif d'interception, d'une corde, d'un amortisseur de chute de bande, d'un frein à câble ou d'un filet.

4. Dispositif de sauvetage (12) selon l'une des revendications précédentes, dans lequel le gaz de protection est choisi dans le groupe comprenant l'azote N₂, l'argon Ar, le dioxyde de carbone CO₂, le monoxyde d'azote N₂O, l'hexafluorure de soufre SF₆ et/ou de mélanges de ceux-ci.

5. Dispositif de sauvetage (12) selon l'une des revendications précédentes, comprenant un ou plusieurs indicateurs (16) disposés sur le conteneur (10) permettant d'afficher l'intégrité du conteneur (10), du gaz de protection et/ou de l'équipement de sauvetage (14).

6. Dispositif de sauvetage (12) selon l'une des revendications précédentes, dans lequel le conteneur (10) est imperméable aux UV, est conçu en matière plastique et/ou en aluminium.

7. Dispositif de sauvetage (12) selon l'une des revendications précédentes, dans lequel le conteneur (10) est conçu comme une valise de protection, un box et/ou une caisse.

8. Dispositif de sauvetage (12) selon l'une des revendications précédentes, dans lequel le conteneur (10) comprend un fond, une multiplicité de parois latérales, un orifice délimité par les parois latérales et un couvercle permettant d'obturer l'orifice.

9. Dispositif de sauvetage (12) selon l'une des revendications précédentes, dans lequel le conteneur (10) présente un joint, permettant une obturation étanche aux gaz, lequel s'étendant le long d'un périmètre d'un orifice du conteneur (10).

10. Ensemble comprenant une éolienne (32) et un dispositif de sauvetage (12) selon l'une des revendications précédentes, dans lequel l'éolienne (32) comprend un mât (34) et un boitier de générateur (36) disposé sur son sommet et le dispositif de sauvetage (12) est disposé sur le boitier de générateur (36) ou à l'intérieur du boitier de générateur (36).

11. Procédé de prolongement d'une capacité opérationnelle d'un équipement de sauvetage (14) permettant le sauvetage d'une personne d'une éolienne (32) comprenant les étapes :
de mise en place d'un conteneur (10) étanche aux gaz pouvant être fermé et de l'équipement de sauvetage (14), dans lequel l'équipement de sauvetage (14) comprend une corde (26) exempte d'huile de filage,
de disposition de l'équipement de sauvetage (14) à l'intérieur du conteneur (10),
de mise en réserve d'un produit de séchage (24) comprenant un inhibiteur de corrosion volatil dans le conteneur (10),
de remplissage du conteneur (10) avec un gaz de protection, où le gaz de protection présente des traces d'humidité inférieures à 2000 ppm d'_{H2}O en volume/volume, et
de fermeture étanche aux gaz du conteneur (10).

12. Procédé selon la revendication précédente, avec les étapes :
de mise en place de l'équipement de sauvetage (14) à l'intérieur d'un film (44), et
de soudage étanche aux gaz du film (44), et/ou
d'ajout d'un produit de séchage (24) dans le conteneur (10) et/ou dans le film (44) pour la capture d'épanchements gazeux nocifs.
